# DEMANDE DE BREVET EUROPEEN

(11) **EP 4 276 543 A1**
(43) Date de publication de la demande: **15.11.2023**
(21) Numéro de dépôt: 22172572.4
(22) Date de dépôt: 10.05.2022
(51) Int. Cl.: G04B 17/04

(54) **ENSEMBLE DE GUIDAGES FLEXIBLES POUR MÉCANISME RÉSONATEUR ROTATIF D'HORLOGERIE**

(71) Demandeur: The Swatch Group Research and Development Ltd, 2074 Marin (CH)
(72) Inventeur: KAHROBAIYAN, Mohammad Hussein, 2000 Neuchâtel (CH); DI DOMENICO, Gianni, 2000 Neuchâtel (CH)
(74) Mandataire: ICB SA

(57) **Abrégé**

L'invention concerne un ensemble (10) de guidages flexibles comprenant un support fixe (22) et trois guidages flexibles agencés en série, le premier guidage flexible comprenant un premier élément mobile (23) par rapport au support fixe (22), une première paire de lames flexibles décroisées (26, 27) reliées au premier élément mobile (23), le deuxième guidage flexible comprenant un deuxième élément mobile (24) par rapport au premier élément mobile (23), une deuxième paire de lames flexibles décroisées (28, 29) reliant le deuxième élément mobile (24) au premier élément mobile (23), le troisième guidage flexible comportant un troisième élément mobile (25) et une troisième paire de lames flexibles décroisées (31, 32) reliant le troisième élément mobile (25) au deuxième élément mobile (24), le troisième élément mobile (25) formant un balancier ou un support de balancier du mécanisme résonateur rotatif, le premier élément mobile (23) étant agencé entre le support fixe (52) et le deuxième élément mobile (24), le deuxième élément mobile (24) étant agencé entre le premier élément mobile (23) et le troisième élément mobile (5), l'ensemble (10) comprenant un premier centre de rotation (38) et un deuxième centre de rotation (39) décalés d'une distance prédéfinie appartenant au plan de l'ensemble (10).

## Description

### Domaine de l'invention

La présente invention concerne un ensemble de guidages flexibles pour mécanisme résonateur rotatif d'horlogerie.

L'invention se rapporte également à un mécanisme résonateur rotatif d'horlogerie muni d'un tel ensemble de guidages flexibles.

### Arrière-plan de l'invention

La plupart des montres mécaniques actuelles sont munies d'un balancier-spiral et d'un mécanisme d'échappement à ancre suisse. Le balancier-spiral constitue la base de temps de la montre. On l'appelle aussi résonateur.

L'échappement, quant à lui, remplit deux fonctions principales:
- entretenir les va-et-vient du résonateur ;
- compter ces va-et-vient.

Le mécanisme d'échappement à ancre suisse a un rendement énergétique faible (environ 30%). Ce faible rendement provient du fait que les mouvements de l'échappement sont saccadés, qu'il y a des chutes ou chemin perdus pour s'accommoder des erreurs d'usinage, et, aussi du fait que plusieurs composants se transmettent leur mouvement via des plans inclinés qui frottent les uns par rapport aux autres.

Pour constituer un résonateur mécanique, il faut un élément inertiel, un guidage et un élément de rappel élastique. Traditionnellement, un ressort spiral joue le rôle d'élément de rappel élastique pour l'élément inertiel que constitue un balancier. Ce balancier est guidé en rotation par des pivots qui tournent dans des paliers lisses en rubis. Cela donne lieu à des frottements, et donc à des pertes d'énergie et des perturbations de marche, qui dépendent des positions, et que l'on cherche à supprimer.

On connaît aussi des réalisations de résonateurs comportant des guidages à lames flexibles comme moyens élastiques de rappel du ou des éléments inertiels. Les guidages flexibles à pivot virtuel permettent d'améliorer sensiblement le rendement des résonateurs horlogers. Les plus simples sont des guidages à lames croisées, composés de deux lames droites qui se croisent. Mais il existe aussi des guidages à lames décroisés de type RCC (pour « Remote Center Compliance » en anglais), qui ont des lames droites ne se croisant pas. Un tel résonateur est décrit dans le document EP 2911012, ou dans les documents EP14199039, et EP16155039.

L'utilisation d'un guidage flexible permet de remplacer le pivot d'un balancier ainsi que son ressort spiral. Ceci à l'avantage de supprimer les frottements de pivots et donc d'augmenter le facteur de qualité du résonateur. Toutefois, les guidages flexibles sont connus pour avoir une faible course angulaire (de l'ordre de 10° à 20°, à comparer aux 300° d'un balancier-spiral). La grande course angulaire est nécessaire pour assurer le bon fonctionnement de nombreux échappements mécaniques.

Pour répondre à ce problème, il a été envisagé de mettre en série plusieurs guidages à lames flexibles, par exemple dans les documents US2018319517, US2019120287 ou EP3451072. Ainsi, on obtient une course angulaire bien plus importante. L'avantage de mettre plusieurs guidages en série est que chaque guidage a une faible amplitude de rotation, ce qui permet d'obtenir un bon isochronisme et un bon guidage.

Néanmoins, certains inconvénients demeurent présents, notamment le manque de contrôle des mouvements parasites du guidage ou l'effet de la gravité sur le guidage flexible, qui reste important.

### Résumé de l'invention

Un but de l'invention est, par conséquent, de proposer un guidage flexible pour un mécanisme résonateur rotatif, qui évite les problèmes précités.

A cet effet, l'invention concerne un ensemble de guidages flexibles pour un mécanisme résonateur rotatif d'un mouvement d'horlogerie, comprenant un support fixe et trois guidages flexibles agencés en série.

L'ensemble de guidages flexibles est remarquable en ce qu'il s'étend sensiblement dans un même plan autour d'un axe longitudinal, le premier guidage flexible comprenant un premier élément mobile par rapport au support fixe, une première paire de lames flexibles décroisées reliées au premier élément mobile, de sorte que le premier élément mobile puisse se déplacer par flexion des lames de la première paire dans un mouvement circulaire autour d'un centre de rotation, le deuxième guidage flexible comprenant un deuxième élément mobile par rapport au premier élément mobile, une deuxième paire de lames flexibles décroisées reliant le deuxième élément mobile au premier élément mobile, de sorte que le deuxième élément mobile puisse se déplacer par rapport au premier élément mobile et par rapport au support fixe par flexion des lames de la deuxième paire dans un mouvement circulaire autour d'un centre de rotation, le troisième guidage flexible comportant un troisième élément mobile et une troisième paire de lames flexibles décroisées reliant le troisième élément mobile au deuxième élément mobile, de sorte que le troisième élément mobile puisse se déplacer par rapport au deuxième élément mobile, au premier élément mobile et au support fixe par flexion des lames de la troisième paire dans un mouvement circulaire autour d'un centre de rotation, le troisième élément mobile formant un balancier ou un support de balancier du mécanisme résonateur rotatif, le premier élément mobile étant agencé entre le support fixe et le deuxième élément mobile, le deuxième élément mobile étant agencé entre le premier élément mobile et le troisième élément mobile, l'ensemble comprenant un premier centre de rotation et un deuxième centre de rotation décalés d'une distance prédéfinie appartenant au plan de l'ensemble.

Grâce à l'invention, on obtient un ensemble de guidages à lames flexibles avec une course angulaire suffisante, un contrôle des mouvements parasites plus précis, et une minimisation de l'effet de la gravité sur la marche du résonateur.

En effet, en adaptant le décalage entre les guidages flexibles, on peut choisir des mouvements parasites de l'ensemble de guidages flexibles pour les contrôler plus facilement. En outre, ce décalage minimise l'effet de la gravité car les guidages flexibles n'ont pas la même disposition.

Selon une forme de réalisation avantageuse, le support fixe s'étend latéralement de part et d'autre de l'axe longitudinal en position de repos de l'ensemble, les lames de la première paire de lames flexibles décroisées étant reliées aux extrémités latérales du support fixe, de manière à se rapprocher depuis le support fixe jusqu'au premier élément mobile.

Selon une forme de réalisation avantageuse, le troisième élément mobile s'étend latéralement de part et d'autre de l'axe longitudinal en position de repos de l'ensemble, les lames de la troisième paire de lames flexibles décroisées étant reliées aux extrémités latérales du troisième élément mobile, de manière à s'écarter depuis le deuxième élément mobile jusqu'au troisième élément mobile.

Selon une forme de réalisation avantageuse, le deuxième guidage flexible et le troisième guidage flexible forment un pivot de type cartwheel, la deuxième paire de lames flexibles décroisées et la troisième paire de lames flexibles décroisées étant symétriques par rapport au deuxième élément mobile, de manière à former un X en position de repos de l'ensemble.

Selon une forme de réalisation avantageuse, le deuxième élément mobile est un élément sensiblement ponctuel agencé sur l'axe longitudinal en position de repos de l'ensemble, qui assemble la deuxième paire de lames flexibles décroisées et la troisième paire de lames flexibles décroisées.

Selon une forme de réalisation avantageuse, le premier élément mobile s'étend latéralement de part et d'autre de l'axe longitudinal de l'ensemble, les lames de la deuxième paire de lames flexibles décroisées étant reliées aux extrémités latérales du premier élément mobile, de manière à se rapprocher depuis le premier élément mobile jusqu'au deuxième élément mobile

Selon une forme de réalisation avantageuse, le premier élément mobile est un élément sensiblement ponctuel agencé sur l'axe longitudinal de l'ensemble, qui assemble la première paire de lames flexibles décroisées et la deuxième paire de lames flexibles décroisées.

Selon une forme de réalisation avantageuse, le deuxième élément mobile s'étend latéralement de part et d'autre de l'axe longitudinal en position de repos de l'ensemble, les lames de la deuxième paire de lames flexibles décroisées étant reliées aux extrémités latérales du deuxième élément mobile, de manière à s'écarter depuis le premier élément mobile jusqu'au deuxième élément mobile.

Selon une forme de réalisation avantageuse, le premier élément mobile est mobile en rotation autour du premier centre de rotation, le deuxième et le troisième élément mobile étant mobiles en rotation autour du deuxième centre de rotation.

Selon une forme de réalisation avantageuse, le premier et le deuxième élément mobile sont mobiles en rotation autour du premier centre de rotation, le troisième élément mobile étant mobile en rotation autour du deuxième centre de rotation.

Selon une forme de réalisation avantageuse, le premier centre de rotation et le deuxième centre de rotation sont agencés sur l'axe longitudinale en position de repos de l'ensemble, le centre de masse du résonateur étant de préférence également agencé sur l'axe longitudinale en position de repos de l'ensemble.

Selon une forme de réalisation avantageuse, le support fixe et les éléments mobiles sont symétriques par rapport à l'axe longitudinal en position de repos de l'ensemble.

Selon une forme de réalisation avantageuse, l'ensemble de guidages flexibles est monobloc, voire venant d'une même matière, de préférence en silicium.

L'invention se rapporte également à un mécanisme résonateur rotatif d'un mouvement horloger, le mécanisme résonateur rotatif comportant un balancier, une roue d'échappement et un ensemble de guidages flexibles selon l'invention.

### Description sommaire des dessins

D'autres caractéristiques et avantages de la présente invention apparaîtront à la lecture de plusieurs formes de réalisation données uniquement à titre d'exemples non limitatifs, en référence aux dessins annexés dans lesquels :
- la figure 1 représente schématiquement un ensemble de guidages flexibles selon un premier mode de réalisation,
- la figure 2 représente schématiquement un ensemble de guidages flexibles selon un deuxième mode de réalisation de l'invention,
- la figure 3 représente schématiquement un balancier monté sur l'ensemble de guidages flexibles du premier mode de réalisation, et
- la figure 4 représente schématiquement un organe réglant comportant un ensemble de guidages flexibles selon le premier mode de réalisation.

### Description détaillée de modes de réalisation préférés

La figure 1 montre un premier mode de réalisation d'un ensemble 10 de trois guidages flexibles.

L'ensemble 1 comprend un support fixe 2 et trois guidages flexibles agencés en série sensiblement dans un même plan. On entend par le mot fixe, le fait que le support est destiné à être immobile par rapport mouvement.

L'ensemble 1 s'étend de part et d'autre d'un axe longitudinal 17, l'ensemble 1 étant symétrique par rapport à l'axe longitudinal 17 en position de repos de l'ensemble 1. Les lames d'une même paire de lames sont symétriques par rapport à l'axe longitudinal 17 en position de repos de l'ensemble 1.

De préférence, l'ensemble 1 de guidages flexibles est monobloc, voire venant d'une même matière, qui est par exemple du silicium.

Le support 2 a une forme de plaque rectangulaire allongée agencée latéralement par rapport à l'ensemble 1. Les deux extrémités de la plaque rectangulaire sont recourbées vers les guidages flexibles. Au milieu de la plaque, une languette 13 sensiblement perpendiculaire à la plaque comporte au moins un orifice, ici deux orifices 14, pour pouvoir assembler la plaque sur une platine ou un pont de platine. Le support s'étend latéralement de part et d'autre de l'axe longitudinal 17 de l'ensemble 1.

Dans une variante de réalisation de l'ensemble 40 de guidage flexible, qui est décrit pour le mécanisme résonateur rotatif 30 représenté à la figure 4, le support 2 est relié à une platine ou un pont de platine par une table de translation 58. Le support 52 ne comporte pas de languette, mais un bras 56 s'étendant vers l'arrière. Le bras 56 forme la table de translation 58 avec deux lames flexibles 54, 55 parallèles reliant le bras 56 à la platine ou au pont de platine 53. La table de translation 58 a une fonction d'antichoc pour l'ensemble 40 dans au moins une direction. En ajustant la largeur du bras 56, il est possible d'ajouter une fonction antichoc selon une deuxième direction. Les trois guidages flexibles sont sensiblement identiques au premier mode de réalisation, à l'exception du troisième élément mobile, qui est le balancier. L'organe réglant est décrit plus loin dans la description.

Sur la figure 1, le premier guidage flexible comprend un premier élément mobile 3 par rapport au support 2, et une première paire de lames flexibles 7, 8 décroisées reliant le support 2 au premier élément mobile 3. Les lames 7, 8 de la première paire de lames flexibles décroisées sont reliées aux extrémités latérales du support 2, de manière à s'écarter depuis le premier élément mobile 3 jusqu'au support 2. Les lames flexibles 7, 8 sont reliées au milieu du premier élément mobile 3

Ainsi, le premier élément mobile 3 peut se déplacer par rapport au support 2 par flexion des lames flexibles 7, 8 de la première paire dans un mouvement circulaire autour d'un centre de rotation. Le premier élément mobile 3 a une forme en W étiré, la base du W étant orientée vers le support 2 et les extrémités étant orientées vers le deuxième guidage flexible.

Le premier élément mobile 3 s'étend latéralement de part et d'autre de l'axe longitudinal 17 de l'ensemble 1, les lames flexibles 8, 9 de la deuxième paire de lames décroisées étant reliées aux extrémités latérales du premier élément mobile 3, de manière à s'écarter depuis le deuxième élément mobile 4 jusqu'au premier élément mobile 3.

Le deuxième guidage flexible comprend un deuxième élément mobile 4 par rapport au premier élément mobile 3, et une deuxième paire de lames flexibles décroisées 11, 12 reliant le deuxième élément mobile 4 au premier élément mobile 3.

Ainsi, le deuxième élément mobile 4 peut se déplacer par rapport au premier élément mobile 3 par flexion des lames flexibles 8, 9 de la deuxième paire dans un mouvement circulaire autour d'un centre de rotation.

Le deuxième élément mobile 4 est un élément sensiblement ponctuel de taille réduite par rapport au premier élément mobile 3. Le deuxième élément mobile 4 a pour fonction d'assembler les lames flexibles 8, 9 de la deuxième paire avec les lames flexibles du troisième guidage flexible.

Le deuxième élément mobile 4 relie la deuxième paire de lames flexibles décroisées 8, 9 aux lames de la troisième paire de lames flexibles. Le deuxième élément mobile 4 a par exemple une forme circulaire sur laquelle les lames flexibles 8, 9 de la deuxième paire de lames sont assemblées.

L'ensemble 1 comprend un troisième guidage flexible agencé en série en aval du deuxième guidage flexible. Le troisième guidage flexible comporte un troisième élément mobile 5 par rapport au deuxième élément mobile 4, et une troisième paire de lames flexibles décroisées 11, 12 reliant le troisième élément mobile 5 au deuxième élément mobile 4.

Ainsi, le troisième élément mobile 5 peut se déplacer par rapport au deuxième élément mobile 4 par flexion des lames flexibles 11, 12 de la troisième paire dans un mouvement circulaire autour d'un centre de rotation. Le troisième élément mobile 5 a également une forme en W étiré avec des extrémités orientées vers le deuxième élément mobile, le W étant agencé de manière sensiblement parallèle au premier élément mobile 3 en position inversée. L'arrière du W est agencé vers l'extérieur de l'ensemble 1. Ainsi, l'intérieur des W sont agencés l'un en face de l'autre en position de repos de l'ensemble 1.

Le troisième élément mobile 5 comporte en outre une languette 15 s'étendant vers l'arrière du W, depuis le milieu. La languette 15 porte au moins un orifice, ici deux orifices 16, permettant l'assemblage d'un balancier.

Ainsi, le deuxième guidage flexible et le troisième guidage flexible forment un pivot de type cartwheel, la deuxième paire de lames flexibles décroisées 8, 9 et la troisième paire de lames flexibles décroisées 11, 12 étant symétriques par rapport au deuxième élément mobile 4, de manière à former un X, le deuxième élément mobile 4 étant au croisement du X.

L'ensemble 1 comprend un premier centre de rotation 18 et un deuxième centre de rotation 19 décalés d'une distance prédéfinie.

Le premier centre de rotation 18 est le centre de rotation du premier guidage flexible. Ainsi, le premier élément mobile 3 peut se déplacer par rapport au support 2 dans un mouvement circulaire autour du premier centre de rotation 18.

Le deuxième centre de rotation 19 est le centre de rotation pour le deuxième guidage flexible et pour le troisième guidage flexible. Ainsi, le deuxième élément mobile 4 et le troisième élément mobile 5 peuvent se déplacer, respectivement par rapport au premier élément mobile 3, et au deuxième élément mobile 4, dans un mouvement circulaire autour du deuxième centre de rotation 19.

Les centres de rotation 18, 19 sont agencés sensiblement au croisement d'une ligne colinéaire des lames de chaque paire des guidages flexibles en position de repos de l'ensemble 1.

Ainsi, le premier centre de rotation 18 est agencé au croisement des lignes colinéaires de la paire de lames 6, 7 du premier guidage flexible. Ici, le premier 18 centre de rotation est agencé au milieu du sommet interne du W du premier élément mobile 3.

Le deuxième centre de rotation 19 est agencé au croisement des lignes colinéaires de la paire de lames 8, 9 du deuxième guidage flexible et de la paire de lames 11, 12 du troisième guidage flexible. Ici, le deuxième centre de rotation 19 est agencé au milieu de l'élément sensiblement ponctuel du deuxième élément mobile.

De préférence, les deux centres de rotation 18, 19 sont agencés sur l'axe longitudinal 17 en position de repos de l'ensemble 1.

Dans le deuxième mode de réalisation de la figure 2, l'ensemble 10 comprend un support 22 et trois guidages flexibles agencés en série sensiblement dans le même plan. L'ensemble 10 s'étend de part et d'autre d'un axe longitudinal 37. L'ensemble 10 de guidages flexibles est symétrique par rapport à l'axe longitudinal 37 en position de repos. Les lames d'une même paire de lames sont symétriques par rapport à l'axe longitudinal 37 en position de repos de l'ensemble 10.

De préférence, l'ensemble 10 de guidages flexibles est monobloc, voire venant d'une même matière, qui est par exemple du silicium.

Le support 22 a une forme de W étiré, dont l'ouverture et les extrémités sont orientées vers le premier guidage flexible. Les lames flexibles 26, 27 de la première paire de lames flexibles sont décroisées et reliées aux extrémités latérales du support 22, de manière à se rapprocher depuis le support 22 jusqu'au premier élément mobile 23. Le support 22 comporte en outre une languette 33 s'étendant vers l'arrière du W, depuis la pointe du milieu du W. La languette 33 porte au moins un orifice, ici deux orifices 34, permettant l'assemblage du support 22 à une platine ou un pont de platine.

Le premier guidage flexible comprend un premier élément mobile 23 par rapport au support 22, et une première paire de lames flexibles 26, 27 décroisées reliant le support 22 au premier élément mobile 23.

Ainsi, le premier élément mobile 23 peut se déplacer par rapport au support 22 par flexion des lames flexibles 26, 27 de la première paire de lames dans un mouvement circulaire autour d'un centre de rotation.

Le premier élément mobile 23 est un élément sensiblement ponctuel de taille réduite par rapport aux autres éléments mobiles, et qui relie la première paire de lames flexibles décroisées et la deuxième paire de lames flexibles décroisées. Le premier élément mobile 23 a par exemple une forme semi-circulaire, la partie circulaire recevant les lames flexibles 26, 27 de première paire de lames flexibles.

Le deuxième guidage flexible comprend un deuxième élément mobile 24 par rapport au premier élément mobile 23, et une deuxième paire de lames flexibles décroisées 28, 29 reliant le deuxième élément mobile 24 au premier élément mobile 23.

Ainsi, le deuxième élément mobile 24 peut se déplacer par rapport au premier élément mobile 23 par flexion des lames flexibles 28, 29 de la deuxième paire dans un mouvement circulaire autour d'un centre de rotation.

Le deuxième élément mobile 24 s'étend latéralement de part et d'autre de l'axe longitudinal 37 de l'ensemble 10, les lames flexibles 28, 29 de la deuxième paire de lames flexibles décroisées étant reliées aux extrémités latérales du deuxième élément mobile, de manière à s'écarter depuis le premier élément mobile 23 jusqu'au deuxième élément mobile 24. Le deuxième élément mobile 24 a une forme en V avec des extrémités recourbées vers l'intérieur, vers le premier guidage flexible. La pointe du V est orientée vers le troisième guidage flexible, tandis que l'ouverture du V est orientée vers le premier guidage flexible.

L'ensemble 10 comprend un troisième guidage flexible agencé en série en aval du deuxième guidage flexible. Le troisième guidage flexible comporte un troisième élément mobile 25 par rapport au deuxième élément mobile 24, et une troisième paire de lames flexibles décroisées 31, 32 reliant le troisième élément mobile 25 au deuxième élément mobile 24.

Ainsi, le troisième élément mobile 25 peut se déplacer par rapport au deuxième élément mobile 24 par flexion des lames flexibles 31, 32 de la troisième paire dans un mouvement circulaire autour d'un centre de rotation. Le troisième élément mobile 25 a également une forme en W étiré avec des extrémités orientées vers le deuxième élément mobile 24, le W étant agencé de manière sensiblement parallèle au premier élément mobile 93 en position inversée, de manière à faire face à la pointe du V du deuxième élément mobile 24. Le troisième élément mobile 25 comporte en outre une languette 35 s'étendant vers l'arrière du W, depuis le milieu. La languette 35 porte au moins un orifice, ici deux orifices 36, permettant l'assemblage d'un balancier sur le troisième élément mobile 25. Les lames flexibles de la troisième paire de lames s'écartent depuis la pointe du V jusqu'aux extrémités recourbées du troisième élément mobile 25.

L'ensemble 10 comprend un premier centre de rotation 38 et un deuxième centre de rotation 39 décalés d'une distance prédéfinie.

Le premier centre de rotation 38 est le centre de rotation du premier et du deuxième guidage flexible. Ainsi, le premier élément mobile 23 et le deuxième élément mobile 24 peuvent se déplacer, respectivement par rapport au support 22 et au premier élément mobile 23, dans un mouvement circulaire autour du premier centre de rotation 38.

Le deuxième centre de rotation 39 est le centre de rotation du troisième guidage flexible. Ainsi, le troisième élément mobile 25 peut se déplacer par rapport au deuxième élément mobile 24 dans un mouvement circulaire autour du deuxième centre de rotation 39.

Les centres de rotation 38, 39 sont agencés sensiblement au croisement d'une ligne colinéaire des lames de chaque paire de chaque guidage flexible en position de repos de l'ensemble 10.

Ainsi, le premier centre de rotation 38 est agencé au croisement des lignes colinéaires de la paire de lames 26, 27 du premier guidage flexible et des lignes colinéaires de la paire de lames 28, 29 du deuxième guidage flexible. Ici, le premier 38 centre de rotation est agencé à proximité du premier élément mobile 23.

Le deuxième centre de rotation 39 est agencé au croisement des lignes colinéaires de la paire de lames 31, 32 du troisième guidage flexible. Ici, le deuxième centre de rotation 39 est agencé à la pointe du V du deuxième élément mobile 24.

De préférence, les deux centres de rotation 38, 39 sont agencés sur l'axe longitudinal 37 en position de repos de l'ensemble 10.

L'invention se rapporte également à un mécanisme résonateur rotatif d'horlogerie. Le mécanisme résonateur est muni d'un balancier et d'un ensemble de guidages flexibles tels que l'un des modes de réalisation décrits précédemment.

Sur la figure 3 est représenté un premier mode de réalisation d'un mécanisme résonateur rotatif 20 comprenant un ensemble de guidages flexibles 1 selon le premier mode de réalisation et un balancier 50. Le balancier 50 a une forme d'os avec un tronçon longitudinal 48 et un bloc 41, 42 à chaque extrémité du tronçon longitudinal 48. Chaque bloc 41, 42 est sensiblement parallélépipédique. Chaque bloc 41, 42 comprend deux vis 43, 44 de réglage agencées sur les coins opposés au tronçon longitudinal 48. Les vis 43, 44 permettent le réglage du balourd et du moment d'inertie du balancier 50.

Le balancier 50 comprend un anneau 49 agencé au milieu du tronçon longitudinal 48 et une languette 47 s'étirant de préférence orthogonalement au tronçon longitudinal 48. La languette coopère avec les deux orifices de l'ensemble 1 de guidages flexibles, de manière à pouvoir assembler le balancier 50 à la languette du troisième élément mobile de l'ensemble 1 de guidages flexibles.

L'anneau 49 permet de coopérer avec une butée antichoc en cas de choc violent. La butée, qui n'est pas représentée sur les figures, est par exemple agencée sur la platine ou un pont de platine. Une telle butée évite la rupture d'une ou plusieurs lames flexibles de l'ensemble de guidages flexibles 1.

Le balancier 50 est orienté perpendiculairement à l'axe longitudinal 17 de l'ensemble de guidages flexibles 1. La languette 47 permet de recentrer le balancier sensiblement vers le milieu de l'ensemble de guidages flexibles 1.

Le moment d'inertie du balancier 50 est plus important autour de l'axe longitudinal 17 de l'ensemble 1 qu'autour de son propre axe longitudinal 51. Ainsi, le balancier 50 oscille perpendiculairement à l'axe longitudinal 17 de l'ensemble 1.

Grâce à l'ensemble de guidages flexibles 1 selon l'invention, le balancier 50 peut osciller et actionner le mécanisme résonateur rotatif d'horlogerie.

Un deuxième mode de mécanisme résonateur rotatif 30 d'horlogerie, représenté sur la figure 4, comprend la variante du premier mode de réalisation de l'ensemble 40 de guidages flexibles, dans laquelle le support 52 est relié à une platine ou un pont de platine 53 par une table de translation 58.

Le mécanisme résonateur rotatif 30 comporte en outre un balancier 70 et une roue d'échappement 55.

La roue d'échappement 55 a une forme circulaire, et comprend une pluralité de dents périphériques 62.

Le balancier 70 a une forme d'anneau ovale, dont une portion 60 est recourbée vers l'intérieur. Ainsi l'anneau comprend une portion majoritaire 63 dont le rayon de courbure est à l'intérieur de l'anneau, et la portion recourbée 60 dont le rayon de courbure est à l'extérieur de l'anneau. Ici, la portion majoritaire 63 décrit trois quarts de la circonférence de l'anneau, et la portion recourbée 60 décrit un quart de la circonférence de l'anneau.

Le balancier 70 comprend en outre deux levées 59, 61 coopérant avec des dents 62 de la roue d'échappement 55, de manière à alternativement bloquer et permettre la rotation de la roue d'échappement 55 à une fréquence prédéfinie. L'anneau et les levées 59, 61 sont par exemple monoblocs, voire formés d'une même matière. Alternativement, les levées sont des éléments rapportés sur l'anneau, les levées étant par exemple formées par des palettes encastrées dans l'anneau.

La portion recourbée 60 entoure en partie la roue d'échappement 55, et comprend les deux levées 59, 61 agencées de part et d'autre de la roue d'échappement 55. Ainsi, en oscillant, le balancier déplace les levées 59, 61 en les rapprochant et en les écartant alternativement de la roue d'échappement 55 pour coopérer alternativement avec les dents 62 de la roue d'échappement 55.

L'ensemble de guidages flexibles 1 est agencé à l'intérieur de l'anneau du balancier 70.

Dans ce mode de réalisation, le troisième élément mobile est le balancier 70. Ainsi, les lames flexibles 11, 12 de la troisième paire de lames sont reliées au balancier 70, en particulier à la portion recourbée 62, à l'intérieur de l'anneau.

La portion recourbée 62 comprend un coté en forme de W étiré, dont l'ouverture est orientée vers l'ensemble de guidages flexibles 40, à l'opposé de la roue d'échappement 55. Le W comprend deux extrémités recourbées permettant d'y assembler les lames flexibles 11, 12 de la troisième paire de lames, qui s'étendent depuis le deuxième élément mobile 3.

Le balancier 70 comporte des disques de réglage de balourds, ici deux paires 64, 65 de disques agencées de chaque côté, sur la portion majoritaire 63 de l'anneau. Les disques sont des masselottes réglables en rotation qui permettent d'ajuster l'inertie et le balourd du balancier. Ces disques peuvent être fabriqués en métal, par exemple en NiP. Les disques peuvent avoir un balourd identique afin de pouvoir régler la marche, ainsi que la position du centre de masse du balancier 70. Ou bien, on peut choisir une paire de disques avec grand balourd afin d'effectuer un réglage grossier de la marche, et une paire de disques avec petit balourd afin d'effectuer un réglage fin de la marche. Les disques sont agencés proches d'un axe vertical 67 perpendiculaire à l'axe longitudinal 57, afin que le moment d'inertie du balancier 70 autour de l'axe longitudinal 57 soit plus élevé et que le moment d'inertie autour de l'axe vertical 67 soit plus faible. Ceci permet d'éloigner les fréquences de résonance des modes non désirés loin de la résonance principale du balancier 70.

Dans une variante de réalisation, non représentée sur les figures, une ancre distincte balancier fait le lien mécanique entre le balancier et la roue d'échappement. A cette fin, une ellipse, de préférence en rubis, est agencée dans un trou au milieu de la portion recourbée perpendiculairement au plan de l'anneau. L'ellipse coopère avec une fourchette de l'ancre pour actionner la roue d'échappement selon las mécanismes d'échappement usuels. Dans cette variante, le balancier ne comporte pas de levées.

Naturellement, l'invention n'est pas limitée aux modes de réalisation décrits en référence aux figures et des variantes pourraient être envisagées sans sortir du cadre de l'invention.

## Revendications

1. Ensemble (1, 10, 40) de guidages flexibles pour un mécanisme résonateur rotatif (20, 30) d'un mouvement d'horlogerie, l'ensemble (1, 10, 40) de guidages flexibles comprenant un support fixe (2, 22, 52) et trois guidages flexibles agencés en série, **caractérisé en ce que** l'ensemble (1, 10, 40) de guidages flexibles s'étend sensiblement dans un même plan autour d'un axe longitudinal (17, 37, 57), le premier guidage flexible comprenant un premier élément mobile (3, 23) par rapport au support fixe (2, 22, 52), une première paire de lames flexibles décroisées (6, 7, 26, 27) reliées au premier élément mobile (3, 23), de sorte que le premier élément mobile (3, 23) puisse se déplacer par flexion des lames (6, 7, 26, 27) de la première paire dans un mouvement circulaire autour d'un centre de rotation (18, 38), le deuxième guidage flexible comprenant un deuxième élément mobile (4, 24) par rapport au premier élément mobile (3, 23), une deuxième paire de lames flexibles décroisées (8, 9, 28, 29) reliant le deuxième élément mobile (4, 24) au premier élément mobile (3, 23), de sorte que le deuxième élément mobile (4, 24) puisse se déplacer par rapport au premier élément mobile (3, 23) et par rapport au support fixe (2, 22, 52) par flexion des lames (8, 9, 28, 29) de la deuxième paire dans un mouvement circulaire autour d'un centre de rotation (19, 38), le troisième guidage flexible comportant un troisième élément mobile (5, 25) et une troisième paire de lames flexibles décroisées (11, 12, 31, 32) reliant le troisième élément mobile (5, 25) au deuxième élément mobile (4, 24), de sorte que le troisième élément mobile (5, 25) puisse se déplacer par rapport au deuxième élément mobile (4, 24), au premier élément mobile (3, 23) et au support fixe (2, 22, 52) par flexion des lames (11, 12, 31, 32) de la troisième paire dans un mouvement circulaire autour d'un centre de rotation (19, 39), le troisième élément mobile (5, 25) formant un balancier ou un support de balancier du mécanisme résonateur rotatif (20, 30), le premier élément mobile (3, 23) étant agencé entre le support fixe (2, 22, 52) et le deuxième élément mobile (4, 24) le deuxième élément mobile (4, 24) étant agencé entre le premier élément mobile (3, 23) et le troisième élément mobile (5, 25), l'ensemble (1, 10, 40) comprenant un premier centre de rotation (18, 38) et un deuxième centre de rotation (19, 39) décalés d'une distance prédéfinie appartenant au plan de l'ensemble (1, 10, 40).

2. Ensemble de guidages flexibles selon la revendication 1, **caractérisé en ce que** le support fixe (2, 22, 52) s'étend latéralement de part et d'autre de l'axe longitudinal (17, 37, 57) en position de repos de l'ensemble (1, 10, 40), les lames (6, 7, 26, 27) de la première paire de lames flexibles décroisées étant reliées aux extrémités latérales du support fixe (2, 22, 52), de manière à se rapprocher depuis le support fixe (2, 22, 52) jusqu'au premier élément mobile (3, 23).

3. Ensemble de guidages flexibles selon la revendication 1 ou 2, quelconque, des revendications précédentes, **caractérisé en ce que** le troisième élément mobile (5, 25) s'étend latéralement de part et d'autre de l'axe longitudinal (17, 37, 57) en position de repos de l'ensemble (1, 10, 40), les lames (11, 12, 31, 32) de la troisième paire de lames flexibles décroisées étant reliées aux extrémités latérales du troisième élément mobile (5, 25), de manière à s'écarter depuis le deuxième élément mobile (4, 24) jusqu'au troisième élément mobile (5, 25).

4. Ensemble de guidages flexibles selon l'une, quelconque, des revendications précédentes, **caractérisé en ce que** le deuxième guidage flexible et le troisième guidage flexible forment un pivot de type cartwheel, la deuxième paire de lames flexibles décroisées (8, 9) et la troisième paire de lames flexibles décroisées (11, 12) étant symétriques par rapport au deuxième élément mobile (4), de manière à former un X en position de repos de l'ensemble (1, 40).

5. Ensemble de guidages flexibles selon la revendication 4, **caractérisé en ce que** le deuxième élément mobile (4) est un élément sensiblement ponctuel agencé sur l'axe longitudinal (17, 57) en position de repos de l'ensemble (1, 40), qui assemble la deuxième paire de lames flexibles décroisées (8, 9) et la troisième paire de lames flexibles décroisées (11, 12).

6. Ensemble de guidages flexibles selon la revendication 5, **caractérisé en ce que** le premier élément mobile (3) s'étend latéralement de part et d'autre de l'axe longitudinal (17, 37, 57) de l'ensemble (1, 10, 40), les lames (8, 9) de la deuxième paire de lames flexibles décroisées étant reliées aux extrémités latérales du premier élément mobile (3), de manière à se rapprocher depuis le premier élément mobile (3) jusqu'au deuxième élément mobile (4).

7. Ensemble de guidages flexibles selon l'une, quelconque, des revendications 1 à 4, **caractérisé en ce que** le premier élément mobile (23) est un élément sensiblement ponctuel agencé sur l'axe longitudinal (37) de l'ensemble (10), qui assemble la deuxième paire de lames flexibles décroisées (26, 27) et la troisième paire de lames flexibles décroisées (28, 29).

8. Ensemble de guidages flexibles selon la revendication 7, **caractérisé en ce que** le deuxième élément mobile (24) s'étend latéralement de part et d'autre de l'axe longitudinal (37) en position de repos de l'ensemble (10), les lames (28, 29) de la deuxième paire de lames flexibles décroisées étant reliées aux extrémités latérales du deuxième élément mobile (24), de manière à s'écarter depuis le premier élément mobile (23) jusqu'au deuxième élément mobile (24).

9. Ensemble de guidages flexibles selon l'une, quelconque, des revendications précédentes, **caractérisé en ce que** le premier élément mobile (3) est mobile en rotation autour du premier centre de rotation (18), le deuxième (4) et le troisième élément mobile (5) étant mobiles en rotation autour du deuxième centre de rotation (19).

10. Ensemble de guidages flexibles selon l'une, quelconque, des revendications 1 à 8, **caractérisé en ce que** le premier (23) et le deuxième élément mobile (24) sont mobiles en rotation autour du premier centre de rotation (38), le troisième élément mobile (25) étant mobile en rotation autour du deuxième centre de rotation (39).

11. Ensemble de guidages flexibles selon l'une, quelconque, des revendications précédentes, **caractérisé en ce que** le premier centre de rotation (18, 38) et le deuxième centre de rotation (19, 39) sont agencés sur l'axe longitudinale (17, 37, 57) en position de repos de l'ensemble (1, 10, 40), le centre de masse (M) du résonateur étant de préférence également agencé sur l'axe longitudinale (17, 37, 57) en position de repos de l'ensemble (1, 10, 40).

12. Ensemble de guidages flexibles selon l'une, quelconque, des revendications précédentes, **caractérisé en ce que** le support fixe (2, 22, 52) et les éléments mobiles (3, 4, 5, 23, 24, 25) sont symétriques par rapport à l'axe longitudinal (17, 37, 57) en position de repos de l'ensemble (1, 10, 40).

13. Ensemble de guidages flexibles selon l'une, quelconque, des revendications précédentes, **caractérisé en ce que** l'ensemble (1, 10, 40) de guidages flexibles est monobloc, voire venant d'une même matière, de préférence en silicium.

14. Mécanisme résonateur rotatif (20, 30) pour mouvement horloger, comportant un balancier (50, 70) et une roue d'échappement (55), **caractérisé en ce qu'**il comprend un ensemble de guidages flexibles (1, 10, 40) selon l'une, quelconque, des revendications précédentes.
